# FASCICULE DE BREVET EUROPEEN

(11) **EP 4 305 359 B1**
(45) Date de publication et mention de la délivrance du brevet: **11.02.2026**
(21) Numéro de dépôt: 21730251.2
(22) Date de dépôt: 11.06.2021
(51) Int. Cl.: F24F 13/20, F24F 8/80, F24F 8/22, F24F 8/30

(54) **DISPOSITIF POUR LE TRAITEMENT DE L'AIR AMBIANT D'UNE PIÈCE DE BÂTIMENT, DESTINÉ À ÊTRE IMPLANTÉ DANS LADITE PIÈCE DE BÂTIMENT**
VORRICHTUNG ZUR BEHANDLUNG DER UMGEBUNGSLUFT EINES RAUMS EINES GEBÄUDES, DIE ZUR INSTALLATION IN DEM RAUM EINES GEBÄUDES VORGESEHEN IST
DEVICE FOR TREATING THE AMBIENT AIR OF A ROOM OF A BUILDING, WHICH DEVICE IS INTENDED TO BE INSTALLED IN THE ROOM OF A BUILDING

(30) Priorité: 08.03.2021 FR 2102219
(43) Date de publication de la demande: 17.01.2024
(73) Titulaire: J.V.D. S.A.S., 44400 Rezé (FR)
(72) Inventeur: NIEMIR-DEVEAU, Pierre-Alexandre, 26120 PEYRUS (FR); DE BABEYRAC, Olivier, 44100 NANTES (FR); RETIÈRE, Thibault, NANTES 44100 (FR); DE RUSSÉ, Jean-Guy, 44118 LA CHEVROLIÈRE (FR)
(74) Mandataire: Jacobacci Coralis Harle
(86) Numéro de dépôt international: PCT/EP2021/065835
(87) Numéro de publication internationale: WO 2022/189007

(56) Documents cités:
- WO-A1-2008/045895
- WO-A1-2020/025747
- FR-A1- 2 914 559
- FR-A1- 2 983 471
- FR-A1- 3 087 341

## Description

### Domaine technique de l'invention

La présente invention concerne le domaine technique des dispositifs pour le traitement de l'air ambiant d'une pièce de bâtiment, destinés à être implanté dans ladite pièce de bâtiment.

### Etat de la technique

L'air intérieur, au sein d'une pièce de bâtiment, est souvent touché par une pollution susceptible d'entrainer des problèmes sanitaires.

Cette pollution de l'air intérieur est causée en grande partie par la présence de polluants organiques et chimiques, à savoir généralement des Composés Organiques Volatils (COV), responsables notamment d'allergies et de maladies chroniques plus ou moins graves, d'une part, et des microorganismes pathogènes en suspension, d'autre part.

Le traitement de l'air intérieur constitue ainsi un outil essentiel dans la lutte contre les problèmes sanitaires posés par cette famille de polluants.

De nombreuses techniques d'épuration (filtration, charbon actif, plasma froid, ozonation, ionisation et photocatalyse) sont connues, avec des efficacités variables en fonction des polluants.

Parmi ces techniques, la photocatalyse utilise les phénomènes d'oxydation photocatalytique (PCO) consistant à appliquer un rayonnement ultra-violet sur un média photocatalytique ou photocatalyseur.

En présence d'oxygène et de vapeur d'eau, le rayonnement ultra-violet, qui active un matériau semiconducteur, permet aux molécules entrant en contact avec la surface réactive de se transformer en dioxyde de carbone et en vapeur d'eau.

Cette technique permet alors d'éliminer les composés gazeux (composés organiques volatils ou COV, principalement) mais aussi les microorganismes.

Pour la mise en oeuvre de cette technique d'épuration « PCO », il est notamment proposé des dispositifs de traitement « intérieurs », destinés à être implantés dans une pièce de bâtiment.

Ces dispositifs de traitement « intérieurs » ne sont malheureusement pas entièrement satisfaisants sur le plan de la conception.

En effet, l'entretien et la réparation de tels dispositifs de traitement « intérieurs » sont souvent complexes et fastidieux, voire impossibles, tenant compte de la structure et de l'agencement des moyens de traitement.

De plus, la structure et l'agencement de ces moyens de traitement sont différents pour chaque dispositif de traitement « intérieur ». Il est alors nécessaire de disposer de moyens de traitement adaptés à chaque dispositif de traitement « intérieur » au sein d'une gamme. Le document WO-A-2020/025747 décrit un dispositif de traitement d'air comportant les caractéristiques du préambule de la revendication 1.

### Présentation de l'invention

Afin de remédier à l'inconvénient précité de l'état de la technique, la présente invention propose un dispositif pour le traitement de l'air ambiant d'une pièce de bâtiment, destiné à être implanté dans ladite pièce de bâtiment, selon la revendication 1.

Le dispositif comprend un circuit aéraulique qui est délimité par une entrée et par une sortie, adapté à une circulation dudit air ambiant depuis ladite entrée vers ladite sortie.

Le circuit aéraulique comporte :
- des moyens de ventilation, pour générer ladite circulation d'air ambiant au sein dudit circuit aéraulique, par exemple des moyens ventilateurs centrifuges, et
- une chambre de traitement dans laquelle ledit air ambiant est destiné à circulé.

La chambre de traitement comprend des moyens de traitement comportant :
- des moyens émetteurs de rayonnements UVs,
- un média à action photocatalytique, avantageusement un média à action photocatalytique poreux à l'air, délimitant au moins partiellement ladite chambre de traitement, et
- des moyens générateurs de plasma froid.

Selon l'invention, le dispositif comporte :
- une base dans laquelle sont implantés les moyens de ventilation,
- un module réacteur dans lequel est implantée ladite chambre de traitement, et
- une enveloppe, emmanchée au moins autour dudit module réacteur, voire autour de ladite base.

Le module réacteur comporte une structure support sur laquelle sont portés et fixés les moyens de traitement.

Et lequel module réacteur est rapporté de manière amovible par rapport à ladite base et à ladite enveloppe, avantageusement pour former un module réacteur remplaçable et/ou interchangeable parmi une gamme de modules réacteurs.

L'entretien et la réparation du dispositif de traitement « intérieur » selon l'invention sont ainsi grandement facilités, le cas échéant par un remplacement simple et efficace de la base, du module réacteur ou de l'enveloppe.

De plus, la conception en module, ou brique, du dispositif selon l'invention permet notamment d'adapter le module réacteur sur une gamme de dispositifs de traitement « intérieurs ». En particulier, le module réacteur est évolutif et peut s'adapter à des problématiques spécifiques de pollution et/ou de contamination, notamment par des dimensionnements de composants internes adaptés.

D'autres caractéristiques non limitatives et avantageuses du produit conforme à l'invention, prises individuellement ou selon toutes les combinaisons techniquement possibles, sont les suivantes :
- la base et l'enveloppe sont solidarisées ensemble par le biais de moyens de solidarisation amovible, et ledit module réacteur est emprisonné dans un emplacement formé par l'assemblage base / enveloppe ;
- la base comporte un premier circuit électrique muni de moyens de raccordement à une alimentation électrique, le module réacteur comporte un second circuit électrique adapté à l'alimentation électrique desdits moyens de traitement, et ledit premier circuit électrique et ledit second circuit électrique sont raccordés ensemble par le biais de moyens de connexion électrique amovible ;
- la base comporte une première surface, inférieure, servant de piètement, et une seconde surface, supérieure, adaptée à recevoir ledit module réacteur ;
- les moyens émetteurs de rayonnements UVs comprennent au moins une lampe annulaire, délimitant un espace intérieur, et/ou au moins une lampe droite, traversant le cas échéant l'espace intérieur délimité par ladite au moins une lampe annulaire, laquelle structure support est avantageusement adaptée au maintien des deux extrémités longitudinales de ladite au moins une lampe droite ; de préférence, la chambre de traitement présente un axe longitudinal, par exemple une chambre de traitement de forme cylindrique, laquelle au moins une lampe annulaire est implantée coaxialement à l'axe longitudinal de ladite chambre de traitement, et/ou laquelle au moins une lampe droite est implantée parallèlement à l'axe longitudinal de ladite chambre de traitement ; de préférence encore, la chambre de traitement comporte au moins deux lampes annulaires qui sont réparties sur la longueur dudit axe longitudinal, et/ou au moins deux lampes droites qui sont réparties autour dudit axe longitudinal ;
- la chambre de traitement est de forme cylindrique, comportant une paroi latérale parallèle à un axe longitudinal, et ladite paroi latérale comporte ledit média à action photocatalytique ;

Selon l'invention:
- le circuit aéraulique comporte une chambre périphérique annulaire entourant la chambre de traitement, avantageusement délimitée entre le module réacteur et l'enveloppe, et le média à action photocatalytique poreux à l'air est implanté de sorte à séparer ladite chambre de traitement et ladite chambre périphérique annulaire ;
- le circuit aéraulique comporte des moyens de guidage aéraulique qui sont structurés pour générer une circulation d'air ambiant parmi une circulation d'air tangentielle, dans laquelle ledit air ambiant traverse le média à action photocatalytique, avantageusement depuis la chambre périphérique annulaire vers la chambre de traitement, ou une circulation d'air longitudinale, dans laquelle ledit air ambiant traverse la chambre de traitement et longe le média à action photocatalytique.

De préférence,
les moyens de guidage aéraulique sont choisis parmi des moyens déflecteurs adaptés à orienter la circulation d'air vers la chambre périphérique annulaire pour générer la circulation d'air tangentielle, et des moyens déflecteurs adaptés à orienter la circulation d'air vers la chambre de traitement pour générer la circulation d'air longitudinale ;
- les moyens ventilateurs sont ménagés en aval de la chambre de traitement ;
- l'enveloppe présente une forme allongée définissant un axe longitudinal, avec une paroi transversale supérieure prolongée par une jupe périphérique inférieure, laquelle entrée est ménagée au sein de ladite paroi transversale supérieure, et laquelle sortie est ménagée sur la circonférence dudit dispositif, à distance de ladite paroi transversale supérieure, avantageusement sur la circonférence de ladite jupe périphérique inférieure et/ou de ladite base.

La présente invention concerne encore un module réacteur pour un dispositif selon l'invention, dans lequel est implantée une chambre de traitement.

La chambre de traitement comprend des moyens de traitement comportant :
- des moyens émetteurs de rayonnements UVs,
- un média à action photocatalytique, avantageusement un média à action photocatalytique poreux à l'air, délimitant au moins partiellement ladite chambre de traitement,
   et
- des moyens générateurs de plasma froid.

Le module réacteur comporte une structure support sur laquelle sont portés et fixés lesdits moyens de traitement.

Et le module réacteur est adapté à être rapporté de manière amovible par rapport à ladite base et à ladite enveloppe, avantageusement pour former un module réacteur remplaçable et/ou interchangeable parmi une gamme de modules réacteurs.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### Description détaillée de l'invention

De plus, diverses autres caractéristiques de l'invention ressortent de la description annexée effectuée en référence aux dessins qui illustrent des formes, non limitatives, de réalisation de l'invention, l'étendue de la protection conférée à l'invention étant déterminée par les revendications, et où:
[Fig. 1] est une vue générale schématique, en légère perspective et selon une coupe partielle, d'un dispositif de traitement d'air selon l'invention ;
[Fig. 2] est une vue en coupe du dispositif de traitement d'air selon la figure 1, illustrant schématiquement une première circulation de l'air ;
[Fig. 3] est une vue en éclaté du dispositif de traitement d'air selon la figure 1, illustrant schématiquement ses modules en vue de son assemblage ;
[Fig. 4] est une vue schématique, isolée et partiellement en coupe, du module réacteur constitutif du dispositif de traitement d'air selon la figure 1 ;
**[****Fig. 5****] est** une vue en coupe du dispositif de traitement d'air selon la figure 1, illustrant schématiquement une seconde circulation de l'air.

Il est à noter que, sur ces figures, les éléments structurels et/ou fonctionnels communs aux différentes variantes peuvent présenter les mêmes références.

Le dispositif 1 selon l'invention, dit encore « dispositif de traitement d'air » ou « dispositif de traitement », est conçu pour le traitement de l'air ambiant d'une pièce de bâtiment.

L'air ambiant d'une pièce de bâtiment est encore couramment appelé « air intérieur ».

Par « pièce de bâtiment », on englobe avantageusement un espace intérieur d'un bâtiment qui est délimité par des murs et des cloisons, dans laquelle des personnes sont destinées à séjourner.

Par « traitement de l'air ambiant d'une pièce de bâtiment », on englobe en particulier l'élimination (partielle ou totale) des polluants présents dans l'air intérieur de cette pièce, en particulier les polluants organiques et/ou chimiques (avantageusement les Composés Organiques Volatils ou COV) ou les microorganismes pathogènes en suspension.

Le dispositif 1 selon l'invention est destiné à être implanté dans la pièce de bâtiment à traiter (à l'intérieur de la pièce de bâtiment à traiter et au sein de l'air intérieur à traiter).

Un tel dispositif 1 est de préférence mobile (unité autonome) ou fixe (plafonnier ou console murale), et de préférence distinct / indépendant des réseaux de ventilation (notamment les systèmes CVC : Chauffage, Ventilation et Conditionnement de l'air).

Selon l'invention, tel qu'illustré sur les figures 1 et 2 notamment, le dispositif 1 comprend un circuit aéraulique 2 qui est délimité par deux extrémités :
- une entrée 2a (amont), au travers de laquelle l'air ambiant à traiter pénètre dans le dispositif 1 et,
- une sortie 2b (aval), au travers de laquelle l'air ambiant traité ressort du dispositif 1.

Le circuit aéraulique 2 est ainsi adapté à une circulation de l'air ambiant depuis son entrée 2a vers sa sortie 2b, et le long duquel (entre lesquelles) cet air ambiant subit un traitement adapté à l'élimination des polluants.

Pour cela, le circuit aéraulique 2 comporte :
- des moyens de ventilation 3, pour générer la circulation d'air ambiant au sein du circuit aéraulique 2, depuis son entrée 2a vers sa sortie 2b, et
- une chambre de traitement 4 dans laquelle l'air ambiant est destiné à circuler et à subir le traitement adapté à l'élimination des polluants.

De manière générale, la chambre de traitement 4 comprend des moyens de traitement 5 qui comportent :
- des moyens émetteurs de rayonnements UVs 6,
- un média à action photocatalytique 7, et
- des moyens générateurs de plasma froid 8.

Selon l'invention, tel que représenté sur la figure 3, le dispositif 1 comporte :
- une base 10 dans laquelle sont implantés les moyens de ventilation 3,
- un module réacteur 11 dans lequel est implantée la chambre de traitement 4, et
- une enveloppe 12, emmanchée au moins autour du module réacteur 11, voire autour de la base 10.

Le dispositif 1 selon l'invention présente ainsi avantageusement une structure du type « modulaire » ou « briques ».

L'assemblage de ces éléments 10, 11, 12 permet la fabrication du dispositif 1.

Selon l'invention, le module réacteur 11 est rapporté de manière amovible (dit encore assemblé de manière amovible) par rapport à la base 10 et à l'enveloppe 12.

Cette approche permet avantageusement de former un module réacteur 11 qui est remplaçable et/ou interchangeable parmi une gamme de modules réacteurs 11.

Selon un mode de réalisation avantageux, la base 10 et l'enveloppe 12 sont solidarisées ensemble par le biais de moyens de solidarisation amovible 14 (représentés très schématiquement sur la figure 1), par exemple des vis et/ou des structures emboîtables.

L'assemblage base 10 / enveloppe 12 est avantageusement étanche, afin d'optimiser le traitement de tout l'air aspiré.

Dans ce mode de réalisation avantageux, le module réacteur 11 est avantageusement emprisonné dans un emplacement 15 formé / délimité par l'assemblage entre la base 10 et l'enveloppe 12.

Tel qu'illustré sur les figures 1 à 3, le dispositif 1 comporte avantageusement un axe longitudinal 1' orienté verticalement.

Ce dispositif 1 comporte avantageusement une forme générale cylindrique. De manière générale, dans la présente description, le terme « cylindrique » englobe une surface périphérique à section circulaire et, sans être limitatif, toute autre surface cylindrique tel que les surfaces polyédriques (par exemple un hexagone) ou encore une surface ovoïde.

Le module réacteur 11 est monté sur la base 10 ; cet ensemble module réacteur 11 / base 10 est lui-même recouvert par l'enveloppe 12 qui vient s'emmancher autour du module réacteur 11, voire aussi autour de la base 10.

Le module réacteur 11, la base 10 et l'enveloppe 12 sont avantageusement coaxiaux par rapport à l'axe longitudinal 1' du dispositif 1.

### Module réacteur

Le module réacteur 11 comporte une structure support 111 (ou ossature) sur laquelle sont portés et fixés les différents moyens de traitement 5 de la chambre de traitement 4.

Cette structure support 111 est par exemple réalisée en matériau plastique et/ou en matériau métallique.

La structure support 111 comporte avantageusement différentes parties :
- des parties transversales 1111, 1112, opposées et en regard, avantageusement supérieure et inférieure, sur lesquels sont avantageusement portés et fixés les moyens émetteurs de rayonnements UVs 6 et les moyens générateurs de plasma froid 8, et
- une partie latérale 1113, sur laquelle est avantageusement porté et fixé le média à action photocatalytique 7.

L'une au moins de ces parties 1111, 1112, 1113 de la structure support 111 (voire l'ensemble de ces parties) est avantageusement ajourée pour autoriser le passage de l'air ambiant et pour former un tronçon du circuit aéraulique 2.

De préférence, la chambre de traitement 4 présente un axe longitudinal 4', avantageusement vertical, pour former avantageusement une chambre de traitement 4 de forme cylindrique.

De préférence, le média à action photocatalytique 7 délimite au moins partiellement la chambre de traitement 4, avantageusement sa circonférence. En d'autres termes, le média à action photocatalytique 7 forme avantageusement une paroi tubulaire délimitant latéralement la chambre de traitement 4.

De manière générale, le média à action photocatalytique 7 est connu en soi, permettant la génération de radicaux sous irradiation et assurant ainsi un phénomène d'oxydation photocatalytique (« PCO »).

De préférence, ce média à action photocatalytique 7 consiste en un média à action photocatalytique 7 poreux à l'air, formant avantageusement un filtre, délimitant au moins partiellement la chambre de traitement 4.

Par exemple, le média à action photocatalytique 7 comprend un feutre de fibres inorganiques dont les fibres sont revêtues d'un revêtement comprenant un catalyseur à action photocatalytique.

Le catalyseur à action photocatalytique comprend généralement au moins un oxyde parmi les oxydes suivants : TiO₂, ZnO, CeO₂.

Par ailleurs, les moyens émetteurs de rayonnements UVs 6 sont avantageusement ménagés au sein de la chambre de traitement 4.

Le rayonnement UV émis par ces moyens émetteurs de rayonnements UVs 6 irradie le média à action photocatalytique 7 pour obtenir le phénomène d'oxydation photocatalytique.

Par « moyens émetteurs de rayonnements UVs », on englobe avantageusement les lampes émettrices de rayonnements UVs, par exemple parmi les rayonnements UVc, UVb, UVa et VUV.

Les moyens émetteurs de rayonnements UVs 6, notamment le nombre et l'agencement au sein de la chambre de traitement 4, sont adaptés notamment en fonction de la puissance de rayonnement recherchée.

**Selon un mode** de réalisation préféré, les moyens émetteurs de rayonnements UVs 6 comprennent :
- au moins une lampe annulaire 61, délimitant un espace intérieur 611, et/ou
- au moins une lampe droite 62.

La lampe annulaire 61 est avantageusement adaptée au diamètre de la chambre de traitement 4.

Lorsque les moyens émetteurs de rayonnements UVs 6 comprennent au moins une lampe annulaire 61 et au moins une lampe droite 62, ladite au moins une lampe droite 62 traverse avantageusement l'espace intérieur 611 précité.

Sans être limité par une quelconque théorie, ladite au moins une lampe droite 62 finit d'occuper l'espace intérieur 611 éventuellement non traité par ladite au moins une lampe annulaire 61.

Ladite au moins une lampe droite 62 est avantageusement maintenue par la structure support 111 au niveau de ses deux extrémités.

Par exemple, la partie transversale supérieure 1111 comporte avantageusement un support de lampe(s) équipé de douille(s) ; la partie transversale inférieure 1112 comporte des logements, formant un soutien de lampe(s), adaptés à recevoir l'extrémité libre de ses lampes droites 62.

De préférence, ladite au moins une lampe annulaire 61 est implantée coaxialement à l'axe longitudinal 4' de ladite chambre de traitement 4.

De préférence, ladite au moins une lampe droite 62 est implantée parallèlement à l'axe longitudinal 4' de ladite chambre de traitement 4.

De préférence encore, la chambre de traitement 4 comporte :
- au moins deux lampes annulaires 61 qui sont réparties sur la longueur de l'axe longitudinal 4' de ladite chambre de traitement 4, et/ou
- au moins deux lampes droites 62 qui sont réparties autour de l'axe longitudinal 4' de ladite chambre de traitement 4.

Par ailleurs, les moyens générateurs de plasma froid 8 sont avantageusement ménagés au sein de la chambre de traitement 4.

Par « plasma froid », on entend en particulier des particules ionisées qui se forment autour de décharges électriques (étincelles).

Pour cela, les moyens générateurs de plasma froid 8 consistent par exemple en un transformateur piézoélectrique pour la génération de plasma froid directement à leur surface (Piezoelectric Direct Discharge Plasma ou PDDP), avantageusement par décharge à barrière diélectrique sur une plaque SiO₂ et/ou une plaque semi-conductrice.

De tels moyens générateurs de plasma froid 8 présente avantageusement au moins un effet parmi un effet ozonant, un effet ionisant et un effet polarisant.

Les moyens générateurs de plasma froid 8 équipent avantageusement l'une des parties transversales 1111, 1112 de la structure support 111 (par exemple la partie transversale supérieure 1111).

### Base

La base 10 intègre les moyens de ventilation 3 qui consistent avantageusement en des moyens ventilateurs centrifuges 3.

Les moyens ventilateurs centrifuges 3 englobent les dispositifs mécaniques dans lesquels l'air entre à travers un orifice central 31 pour en être expulsé au travers d'au moins un orifice périphérique 32 sur sa circonférence (ici à 360°).

Les moyens ventilateurs 3 sont avantageusement ménagés en aval de la chambre de traitement 4.

Par ailleurs, la base 10 comporte avantageusement deux surfaces opposées :
- une première surface 101, inférieure, servant de piètement, et
- une seconde surface 102, supérieure, adaptée à recevoir le module réacteur 11 (par exemple via sa partie transversale inférieure 1112), comportant avantageusement l'orifice central 31 en communication aéraulique avec la chambre de traitement 4.

La base 10 comporte encore avantageusement une paroi périphérique 103, reliant ces deux surfaces 101, 102 opposées. Cette paroi périphérique 103 est avantageusement munie d'au moins un orifice périphérique 32.

### Enveloppe

L'enveloppe 12 présente avantageusement une forme allongée définissant un axe longitudinal 12' qui correspond avantageusement à l'axe longitudinal 1' du dispositif 1.

L'enveloppe 12 comporte de préférence une paroi transversale 121, supérieure, prolongée par une jupe périphérique 122, inférieure (ouverte vers le bas en regard de la paroi transversale 121).

L'entrée 2a et la sortie 2b du circuit aéraulique 2 sont avantageusement ménagées dans l'enveloppe 12.

A cet égard, de préférence :
- la paroi transversale 121 comporte des orifices 1211 formant l'entrée 2a, et
- la jupe périphérique 122 comporte des orifices 1221 formant la sortie 2b, avantageusement à distance de la paroi transversale 121 (avantageusement du côté de son extrémité inférieure).

De préférence, les orifices 1211 de la paroi transversale 121 se présente sous la forme d'une couronne, ménagée sur la circonférence de la paroi transversale 121.

De préférence, cette couronne d'orifices 1211 s'étend sur une surface tronconique, concave.

De préférence également, les orifices 1221 de la jupe périphérique 122 se présente sous la forme d'une bande périphérique.

La sortie 2b est ainsi ménagée sur la circonférence du dispositif 1, à distance de la paroi transversale 121 supérieure, avantageusement sur la circonférence de la jupe périphérique 122 inférieure (avantageusement du côté de son extrémité inférieure).

Dans ce cas, la jupe périphérique 122 recouvre la paroi périphérique 103 de la base 10. Les orifices 1221 de cette jupe périphérique 122 s'étendent en regard dudit au moins un orifice périphérique 32.

De manière alternative, non représentée, la jupe périphérique 122 et la paroi périphérique 103 de la base 10 sont superposées. La jupe périphérique 122 est alors avantageusement continue (dépourvue des orifices 1221). La sortie 2b est avantageusement formée par ledit au moins un orifice périphérique 32 de la base 10.

De manière générale, l'enveloppe 2 comporte avantageusement une interface hommemachine (non représentée), par exemple un écran tactile ou des touches capacitives pouvant être rétroéclairées.

Cette interface occupe avantageusement la paroi transversale 121, par exemple entourée par les orifices 1211 en présence.

### Raccordement électrique

Selon un mode de réalisation préféré, la base 10 comporte un premier circuit électrique 16 muni de moyens de raccordement à une alimentation électrique (non représentés, par exemple une prise électrique raccordée à un circuit imprimé de puissance).

Le module réacteur 11 comporte un second circuit électrique 17 adapté à l'alimentation électrique des moyens de traitement 5 équipant la chambre de traitement 4 (avantageusement des moyens émetteurs de rayonnements UVs 6 et des moyens générateurs de plasma froid 8).

Ce second circuit électrique 17 est avantageusement porté par la partie transversale supérieure 1111.

Et le premier circuit électrique 16 et le second circuit électrique 17 sont avantageusement raccordés ensemble par le biais de moyens de connexion électrique amovible (non représentés), par exemple une connectique électrique amovible, avantageusement des connecteurs électriques mâle / femelle.

Cette forme de réalisation vise à faciliter le montage et/ou le remplacement du module réacteur 11.

### Circuit aéraulique et chambre périphérique annulaire

Selon un mode de réalisation préféré, le circuit aéraulique 2 comporte une chambre périphérique annulaire 21 entourant la chambre de traitement 4, avantageusement délimitée entre le module réacteur 11 et l'enveloppe 12.

Le média à action photocatalytique 7, poreux à l'air, est implanté de sorte à séparer la chambre de traitement 4 et la chambre périphérique annulaire 21.

De manière générale, le circuit aéraulique 2 comporte avantageusement des moyens de guidage aéraulique 25 qui sont structurés pour générer une circulation d'air ambiant parmi :
- une circulation d'air tangentielle (figures 1 et 2 notamment), dans laquelle l'air ambiant traverse le média à action photocatalytique 7, avantageusement depuis la chambre périphérique annulaire 21 vers la chambre de traitement 4, ou
- une circulation d'air longitudinale (figure 5), dans laquelle l'air ambiant traverse la chambre de traitement 4 et longe le média à action photocatalytique 7.

A cet effet, les moyens de guidage aéraulique 25 sont choisis parmi :
- des premiers moyens déflecteurs 25a (figures 1 et 2) adaptés à orienter la circulation d'air vers la chambre périphérique annulaire 21 pour générer la circulation d'air tangentielle, et
- des seconds moyens déflecteurs 25b (figure 5) adaptés à orienter la circulation d'air vers la chambre de traitement 4 pour générer la circulation d'air longitudinale.

Les moyens de guidage aéraulique 25 sont avantageusement choisis parmi les premiers moyens déflecteurs 25a et les seconds moyens déflecteurs 25b, en fonction de la circulation d'air recherchée.

De manière générale, ces moyens déflecteurs 25a, 25b sont avantageusement rapportés au niveau de la partie transversale supérieure 1111 de la structure support 111.

Ces moyens déflecteurs 25a, 25b consistent avantageusement chacun en une pièce rapportée, interchangeable, implantée entre la paroi transversale 121 de l'enveloppe 12 et la partie transversale supérieure 1111 de la structure support 111.

Les premiers moyens déflecteurs 25a comportent avantageusement deux parties :
- une partie centrale 25a1, adaptée à obturer la partie transversale supérieure 1111 de la structure support 111, et
- une partie périphérique 25a2, ajourée, pour autoriser une communication aéraulique entre l'entrée 2a et la chambre périphérique annulaire 21.

Les seconds moyens déflecteurs 25b comportent avantageusement deux parties :
- une partie centrale 25b1, ajourée, pour autoriser une communication aéraulique entre l'entrée 2a et la chambre de traitement 4, au travers de la partie transversale supérieure 1111 de la structure support 111, et
- une partie périphérique 25b2, adaptée à obturer l'extrémité supérieure de la chambre périphérique annulaire 21.

### Mise en œuvre

En pratique, le module réacteur 11 est monté sur la base 10 ; cet ensemble module réacteur 11 / base 10 est lui-même recouvert par l'enveloppe 12 qui vient s'emmancher autour du module réacteur 11, voire aussi autour de la base 10.

Pour le traitement de l'air ambiant d'une pièce, le dispositif est mis en marche avec :
- la mise en marche des moyens de ventilation 3, et
- la mise en marche des moyens de traitement 5.

L'air ambiant circule alors au sein du dispositif 1, depuis son entrée 2a vers sa sortie 2b, tout en traversant la chambre de traitement 4 dans laquelle l'air ambiant subit le traitement adapté à l'élimination des polluants.

En présence des premiers moyens déflecteurs 25a (figures 1 et 2), l'air ambiant rentre au travers de l'entrée 2a puis est orienté vers la chambre périphérique annulaire 21 pour générer la circulation d'air tangentielle.

L'air ambiant pénètre ainsi dans la chambre périphérique annulaire 21, avant de pénétrer dans la chambre de traitement 4 en passant au travers du média à action photocatalytique 7.

L'air ambiant sort de la chambre de traitement 4 au travers de la partie transversale inférieure 1112 de la structure support 111, passe au travers de la base 10 pour ressortir par la sortie 2b, ici de manière centrifuge.

En présence des seconds moyens déflecteurs 25b générant la circulation d'air longitudinale (figure 5), l'air ambiant rentre au travers de l'entrée 2a puis est orienté vers la chambre de traitement 4 en passant au travers de la partie transversale supérieure 1111 de la structure support 111 pour générer une circulation d'air longitudinale.

L'air ambiant circule longitudinalement au sein de la chambre de traitement 4, pour ressortir au travers de la partie transversale inférieure 1112 de la structure support 111, puis passer au travers de la base 10 pour ressortir par la sortie 2b, ici de manière centrifuge.

De manière générale, l'air ambiant est avantageusement aspiré axialement au niveau d'une extrémité supérieure du dispositif 1 (ici au travers de la paroi transversale 121 de l'enveloppe 12), puis soufflé de manière centrifuge au niveau d'une extrémité inférieure de ce même dispositif 1 (ici au travers de la jupe périphérique 122).

Cet agencement aspiration axiale / soufflage centrifuge assure avantageusement un vortex externe optimisant le traitement de l'air ambiant.

## Revendications

1. Dispositif pour le traitement de l'air ambiant d'une pièce de bâtiment, destiné à être implanté dans ladite pièce de bâtiment,
lequel dispositif (1) comprend un circuit aéraulique (2) qui est délimité par une entrée (2a) et par une sortie (2b), adapté à une circulation dudit air ambiant depuis ladite entrée (2a) vers ladite sortie (2b),
lequel circuit aéraulique (2) comporte :
- des moyens de ventilation (3), pour générer ladite circulation d'air ambiant au sein dudit circuit aéraulique (2), par exemple des moyens ventilateurs centrifuges, et
- une chambre de traitement (4) dans laquelle ledit air ambiant est destiné à circulé,
laquelle chambre de traitement (4) comprend des moyens de traitement (5) comportant :
- des moyens émetteurs de rayonnements UVs (6),
- un média à action photocatalytique (7), avantageusement un média à action photocatalytique (7) poreux à l'air, délimitant au moins partiellement ladite chambre de traitement (4), et
- une base (10) dans laquelle sont implantés les moyens de ventilation (3),
- un module réacteur (11) dans lequel est implantée ladite chambre de traitement (4), et
- une enveloppe (12), emmanchée au moins autour dudit module réacteur (11), voire autour de ladite base (10),
lequel module réacteur (11) comporte une structure support (111) sur laquelle sont portés et fixés lesdits moyens de traitement (5),
et lequel module réacteur (11) est rapporté de manière amovible par rapport à ladite base (10) et à ladite enveloppe (12),
**caractérisé en ce que** ledit dispositif (1) comporte:
- des moyens générateurs de plasma froid (8),
et **en ce que** le
circuit aéraulique (2) comporte une chambre périphérique annulaire (21) entourant la chambre de traitement (4), avantageusement délimitée entre le module réacteur (11) et l'enveloppe (12),
et **en ce que** le média à action photocatalytique (7) poreux à l'air est implanté de sorte à séparer ladite chambre de traitement (4) et ladite chambre périphérique annulaire (21),
lequel circuit aéraulique (2) comporte des moyens de guidage aéraulique (25) qui sont structurés pour générer une circulation d'air ambiant parmi :
- une circulation d'air tangentielle, dans laquelle ledit air ambiant traverse le média à action photocatalytique (7), avantageusement depuis la chambre périphérique annulaire (21) vers la chambre de traitement (4), ou
- une circulation d'air longitudinale, dans laquelle ledit air ambiant traverse la chambre de traitement (4) et longe le média à action photocatalytique (7).

2. Dispositif selon la revendication 1, **caractérisé en ce que** la base (10) et l'enveloppe (12) sont solidarisées ensemble par le biais de moyens de solidarisation amovible (14),
et **en ce que** ledit module réacteur (11) est emprisonné dans un emplacement (15) formé par l'assemblage base (10) / enveloppe (12).

3. Dispositif selon l'une quelconque des revendications 1 ou 2, **caractérisé en ce que** la base (10) comporte un premier circuit électrique (16) muni de moyens de raccordement à une alimentation électrique,
**en ce que** le module réacteur (11) comporte un second circuit électrique (17) adapté à l'alimentation électrique desdits moyens de traitement (5),
et **en ce que** ledit premier circuit électrique (16) et ledit second circuit électrique (17) sont raccordés ensemble par le biais de moyens de connexion électrique amovible.

4. Dispositif selon l'une quelconque des revendications 1 à 3, **caractérisé en ce que** la base (10) comporte :
- une première surface (101), inférieure, servant de piètement, et
- une seconde surface (102), supérieure, adaptée à recevoir ledit module réacteur (11).

5. Dispositif selon l'une quelconque des revendications 1 à 4, **caractérisé en ce que** les moyens émetteurs de rayonnements UVs (6) comprennent :
- au moins une lampe annulaire (61), délimitant un espace intérieur (611), et/ou
- au moins une lampe droite (62), traversant le cas échéant l'espace intérieur (611) délimité par ladite au moins une lampe annulaire (61),
laquelle structure support (111) est avantageusement adaptée au maintien des deux extrémités longitudinales de ladite au moins une lampe droite (62).

6. Dispositif selon la revendication 5, **caractérisé en ce que** la chambre de traitement (4) présente un axe longitudinal (4'), par exemple une chambre de traitement (4) de forme cylindrique,
laquelle au moins une lampe annulaire (61) est implantée coaxialement à l'axe longitudinal (4') de ladite chambre de traitement (4), et/ou
laquelle au moins une lampe droite (62) est implantée parallèlement à l'axe longitudinal (4') de ladite chambre de traitement (4),
laquelle chambre de traitement (4) comporte avantageusement :
- au moins deux lampes annulaires (61) qui sont réparties sur la longueur dudit axe longitudinal (4'), et/ou
- au moins deux lampes droites (62) qui sont réparties autour dudit axe longitudinal (4').

7. Dispositif selon l'une quelconque des revendications 1 à 6, **caractérisé en ce que** la chambre de traitement (4) est de forme cylindrique, comportant une paroi latérale (7) parallèle à un axe longitudinal (4'),
et **en ce que** ladite paroi latérale (7) comporte ledit média à action photocatalytique (7).

8. Dispositif selon la revendication 7, **caractérisé en ce que** les moyens de guidage aéraulique (25) sont choisis parmi :
- des moyens déflecteurs (25a) adaptés à orienter la circulation d'air vers la chambre périphérique annulaire (21) pour générer la circulation d'air tangentielle, et
- des moyens déflecteurs (25b) adaptés à orienter la circulation d'air vers la chambre de traitement (4) pour générer la circulation d'air longitudinale.

9. Dispositif selon l'une quelconque des revendications 1 à 8, **caractérisé en ce que** l'enveloppe (12) présente une forme allongée définissant un axe longitudinal (12'), avec une paroi transversale supérieure (121) prolongée par une jupe périphérique inférieure (122),
laquelle entrée (2a) est ménagée au sein de ladite paroi transversale supérieure (121), et
laquelle sortie (2b) est ménagée sur la circonférence dudit dispositif (1), à distance de ladite paroi transversale supérieure (121), avantageusement sur la circonférence de ladite jupe périphérique inférieure (122) et/ou de ladite base (10).

## Patentansprüche

1. Vorrichtung zur Behandlung der Umgebungsluft eines Raums eines Gebäudes, die zur Installation in dem Raum eines Gebäudes vorgesehen ist,
wobei die Vorrichtung (1) einen Luftkreislauf (2) aufweist, der durch einen Eingang (2a) und einen Ausgang (2b) begrenzt ist und für eine Bewegung der Umgebungsluft vom Eingang (2a) zum Ausgang (2b) ausgelegt ist,
wobei der Luftkreislauf (2):
- Lüftungsmittel (3) zum Erzeugen der Bewegung der Umgebungsluft innerhalb des Luftkreislaufs (2), zum Beispiel Zentrifugalbelüftungsmittel, und
- eine Behandlungskammer (4), in der die Umgebungsluft fließen soll,
aufweist,
wobei die Behandlungskammer (4) Behandlungsmittel (5) aufweist, die:
- Mittel zum Aussenden von UV-Strahlen (6),
- ein Mittel (7) mit photokatalytischer Wirkung, vorteilhafterweise ein für Luft durchlässiges Mittel (7) mit photokatalytischer Wirkung, das die Behandlungskammer (4) mindestens teilweise begrenzt, und
- eine Basis (10), in die die Lüftungsmittel (3) eingebaut sind,
- ein Reaktormodul (11), in das die Behandlungskammer (4) eingebaut ist, und
- eine Hülle (12), die mindestens um das Reaktormodul (11), gegebenenfalls um die Basis (10) herum aufgeschoben ist,
aufweisen,
wobei das Reaktormodul (11) eine Trägerstruktur (111) aufweist, durch die und auf der die Behandlungsmittel (5) getragen und befestigt sind,
und wobei das Reaktormodul (11) in Bezug auf die Basis (10) und die Hülle (12) abnehmbar angebracht ist,
**dadurch gekennzeichnet, daß** die Vorrichtung (1)
- Mittel (8) zum Erzeugen von Kaltplasma aufweist
und daß der Luftkreislauf (2) eine ringförmige umlaufende Kammer (21) aufweist,
die die Behandlungskammer (4), vorteilhafterweise zwischen dem Reaktormodul (11) und der Hülle (12) begrenzt, umgibt,
und daß das luftdurchlässige Mittel (7) mit photokatalytischer Wirkung so angeordnet ist, daß es die Behandlungskammer (4) und die ringförmige umlaufende Kammer (21) trennt,
wobei der Luftkreislauf (2) Luftführungsmittel (25) aufweist, die zum Erzeugen eines Umgebungsluftstroms als:
- einen tangentialen Luftstrom, bei dem die Umgebungsluft das Mittel (7) mit photokatalytischer Wirkung vorteilhafterweise von der ringförmigen umlaufenden Kammer (21) zur Behandlungskammer (4) durchquert oder
- einen Längskreislauf, bei dem die Umgebungsluft die Behandlungskammer (4) durchquert und entlang des Mittels (7) mit photokatalytischer Wirkung fließt, strukturiert sind.

2. Vorrichtung gemäß Anspruch 1, **dadurch gekennzeichnet, daß** die Basis (10) und die Hülle (12) durch abnehmbare Verbindungsmittel miteinander verbunden sind
und daß das Reaktormodul (11) in einem vom Zusammenbau Basis (10) / Hülle (12) gebildeten Platz (15) eingeschlossen ist.

3. Vorrichtung gemäß einem der Ansprüche 1 oder 2, **dadurch gekennzeichnet, daß** die Basis (10) einen mit Mitteln für einen Anschluß an eine Stromversorgung ausgestatteten ersten elektrischen Kreis (16) aufweist,
daß das Reaktormodul (11) einen für die elektrische Versorgung der Behandlungsmittel (5) ausgelegten zweiten elektrischen Kreis (17) aufweist
und daß der erste elektrische Kreis (16) und der zweite elektrische Kreis (17) mittels abnehmbarer elektrischer Verbindungsmittel miteinander verbunden sind.

4. Vorrichtung gemäß einem der Ansprüche 1 bis 3, **dadurch gekennzeichnet, daß** die Basis (10)
- eine erste untere, als Grundgestell dienende Oberfläche (101) und
- eine zweite obere zum Aufnehmen des Reaktormoduls (11) ausgelegte Oberfläche (102)
aufweist.

5. Vorrichtung gemäß einem der Ansprüche 1 bis 4, **dadurch gekennzeichnet, daß** die Mittel zum Aussenden von UV-Strahlen (6)
- mindestens eine einen Innenraum (611) begrenzende ringförmige Lampe (61) und/oder
- mindestens eine gerade Lampe (62), die gegebenenfalls den von der mindestens einen ringförmigen Lampe (61) begrenzten Innenraum (611) durchquert,
wobei die Trägerstruktur (111) vorteilhafterweise zum Festhalten der beiden Längsenden der mindestens einen geraden Lampe (62) ausgelegt ist.

6. Vorrichtung gemäß Anspruch 5, **dadurch gekennzeichnet, daß** die Behandlungskammer (4) eine Längsachse (4'), zum Beispiel eine zylindrische Behandlungskammer (4) aufweist,
wobei die mindestens eine ringförmige Lampe (61) zur Längsachse (4') der Behandlungskammer (4) koaxial eingebaut ist und/oder
die mindestens eine gerade Lampe (62) parallel zur Längsachse (4') der Behandlungskammer (4) eingebaut ist,
wobei die Behandlungskammer (4) vorteilhafterweise
- mindestens zwei ringförmige Lampen (61) aufweist, die über die Länge der Längsachse (4') verteilt sind, und/oder
- mindestens zwei gerade Lampen (62), die um die Längsachse (4') herum verteilt sind,
aufweist.

7. Vorrichtung gemäß einem der Ansprüche 1 bis 6, **dadurch gekennzeichnet, daß** die Behandlungskammer (4) eine zylindrische Form mit einer zu einer Längsachse (4') parallelen Seitenwand (7) hat
und daß die Seitenwand (7) das Mittel (7) mit photokatalytischer Wirkung aufweist.

8. Vorrichtung gemäß Anspruch 7, **dadurch gekennzeichnet, daß** die Luftführungsmittel (25) unter
- Ableitungsmitteln (25a), die dazu ausgelegt sind, den Luftstrom zur ringförmigen umlaufenden Kammer (21) auszurichten, um den tangentialen Luftkreislauf zu erzeugen, und
- Ableitungsmitteln (25b), die dazu ausgelegt sind, den Luftstrom zur Behandlungskammer (4) auszurichten, um den Längsluftstrom zu erzeugen, ausgewählt sind.

9. Vorrichtung gemäß einem der Ansprüche 1 bis 8, **dadurch gekennzeichnet, daß** die Hülle (12) eine eine Längsachse (12') definierende längliche Form mit einer oberen, durch einen umlaufenden unteren Schirm (122) verlängerten Querwand (121) aufweist,
wobei der Eingang (2a) in der oberen Querwand (121) eingerichtet ist, und
wobei der Ausgang (2b) auf dem Umfang der Vorrichtung (1) eingerichtet ist, in einer Entfernung von der oberen Querwand (121), vorteilhafterweise auf dem Umfang der umlaufenden unteren Schürze (122) und/oder der Basis (10).

## Claims

1. Device for treating the ambient air of a room of a building, which device is intended to be installed in the room of the building,
said device (1) comprising an aeraulic circuit (2) which is outlined by an inlet (2a) and by an outlet (2b) which are adapted to a circulation of said ambient air from said inlet (2a) to said outlet (2b),
said aeraulic circuit (2) comprising:
- ventilation means (3) for generating said circulation of the ambient air in said aeraulic circuit (2), for example centrifugal ventilation means, and
- a treatment chamber (4) in which said ambient air is intended to circulate,
said treatment chamber (4) comprising treating means (5) with:
- emitters of UV radiation (6),
- a photocatalytic action media (7), preferably a photocatalytic action media (7) that is porous to air and outlines at least partially said treatment chamber (4), and
- a base (10) in which said ventilation means (3) are arranged,
- a reactor module (11) in which said treatment chamber (4) is arranged, and
- an envelope (12) put at least around said reactor module (11) or even around said base (10),
said reactor module (11) comprising a support structure (111) on which said treating means (5) are supported and fixed,
and said reactor module (11) being removably attached to said base (10) and said envelope (12),
**characterized in that** the device (1) comprises:
means of generating cold plasma (8),
and **in that** the aeraulic circuit (2) comprises an annular peripheral chamber (21) surrounding the treatment chamber (4) advantageously defined between the reactor module (11) and the envelope (12),
and **in that** the porous-to-air photocatalytic reaction media (7) is arranged in order to separate the treatment chamber (4) and the annular peripheral chamber (21),
said aeraulic circuit (2) comprising aeraulic guiding means (25) which are structured for generating an ambient air circulation chosen from among:
- a tangential air circulation where said ambient air passes through the photocatalytic action media (7), advantageously from the annular peripheral chamber (21) to the treatment chamber (4) and
- a longitudinal air circulation where said ambient air passes through the treatment chamber (4) and passes along the photocatalytic action media (7).

2. Device according to claim 1, **characterized in that** the base (10) and the envelope (12) are fixed together by means of removable fixing means (14),
and **in that** said reactor module (11) is arranged in a location (15) formed by the assembly of base (10) / envelope (12).

3. Device according to anyone of claims 1 or 2, **characterized in that** the base (10) comprises a first electric circuit (16) provided with means for connecting to an electric power supply,
**in that** the reactor module (11) comprises a second electric circuit (17) adapted to supply electrical power to said treating means (5),
and **in that** said first electric circuit (16) and said second electric circuit (17) are connected to each other by removable electrical connection means.

4. Device according to anyone of claims 1 to 3, **characterized in that** the base (10) comprises:
- a lower first surface (101) serving as a stand, and
- an upper second surface (102) adapted for receiving said reactor module (11).

5. Device according to anyone of claims 1 to 4, **characterized in that** the emitters of UV radiation (6) comprise:
- at least one annular lamp (61) defining an interior space (611) and/or
- at least one straight lamp (62) passing, if appropriate, through the interior space (611) defined by said at least one annular lamp (61),
said support structure (111) being advantageously adapted for holding both longitudinal ends of said at least one straight lamp (62).

6. Device according to claim 5, **characterized in that** the treatment chamber (4) has a longitudinal axis (4'), for example a cylindrical treatment chamber (4),
said at least one annular lamp (61) being arranged coaxially to the longitudinal axis (4') of said treatment chamber (4) and/or
said at least one straight lamp (62) being arranged parallel to the longitudinal axis (4') of said treatment chamber (4),
said treatment chamber (4) comprising advantageously:
- at least two annular lamps (61) which are distributed over the length of said longitudinal axis (4') and/or
- at least two straight lamps (62) which are distributed around said longitudinal axis (4').

7. Device according to anyone of claims 1 to 6, **characterized in that** the treatment chamber (4) is cylindrical with a sidewall (7) parallel to a longitudinal axis (4'), and **in that** said sidewall (7) comprises said photocatalytic action media (7).

8. Device according to claim 7, **characterized in that** the aeraulic guiding means (25) are chosen among:
- deflecting means (25a) adapted for orienting the air circulation towards the annular peripheral chamber (21) for generating the tangential air circulation, and
- deflecting means (25b) adapted for orienting the air circulation towards the treatment chamber (4) for generating the longitudinal air circulation.

9. Device according to anyone of claims 1 to 8, **characterized in that** the envelope (12) has an elongated form defining a longitudinal axis (12') with an upper transverse wall (121) extended by a lower peripheral skirt (122),
said inlet (2a) being arranged in said upper transverse wall (121) and
said outlet (2b) being arranged on the circumference of said device (1), at a distance from said upper transverse wall (121), advantageously on the circumference of said lower peripheral skirt (122) and/or said base (10).
